# EUROPÄISCHE PATENTSCHRIFT

(11) **EP 2 470 845 B1**
(45) Veröffentlichungstag und Bekanntmachung des Hinweises auf die Patenterteilung: **08.05.2013**
(21) Anmeldenummer: 10743132.2
(22) Anmeldetag: 16.08.2010
(51) Int. Cl.: F25D 21/14

(54) **KANALVERSCHLUSSMITTEL FÜR EINEN ABTAUWASSERKANAL EINES KÜHLGERÄTES, ABTAUWASSERKANAL EINES KÜHLGERÄTES SOWIE KÜHLGERÄT**
CHANNEL CLOSURE FOR A MELTWATER CHANNEL OF A REFRIGERATOR, MELTWATER CHANNEL OF A REFRIGERATOR, AND REFRIGERATOR
MOYEN D'OBTURATION DE CONDUIT POUR UN CONDUIT D'EAU DE DÉGIVRAGE D'UN APPAREIL RÉFRIGÉRANT, CONDUIT D'EAU DE DÉGIVRAGE D'UN APPAREIL RÉFRIGÉRANT ET APPAREIL RÉFRIGÉRANT

(30) Priorität: 24.08.2009 DE 202009011510 U
(43) Veröffentlichungstag der Anmeldung: 04.07.2012
(73) Patentinhaber: BSH Bosch und Siemens Hausgeräte GmbH, 81739 München (DE)
(72) Erfinder: MALISI, Michaela, 89518 Heidenheim (DE); BECKER, Wolfgang, 89134 Blaustein (DE); ZIEGLER, Martin, 89542 Herbrechtingen (DE); BISCHOFBERGER, Thomas, 88353 Kißlegg (DE); BUCHSTAB, Martin, 73441 Bopfingen (DE); IHLE, Hans, 89537 Giengen (DE)
(86) Internationale Anmeldenummer: PCT/EP2010/061892
(87) Internationale Veröffentlichungsnummer: WO 2011/023581

(56) Entgegenhaltungen:
- DE-A1-102008 040 430
- DE-U1- 20 000 595
- JP-A- 10 267 507

## Beschreibung

Die vorliegende Erfindung betrifft ein Kanalverschlussmittel für einen Abtauwasserkanal eines Kühlgerätes, insbesondere eines NoFrost Kühlgerätes, einen Abtauwasserkanal eines Kühlgerätes sowie ein Kühlgerät, insbesondere ein NoFrost Kühlgerät.

Bei einem Kühlgerät der genannten Art wird die Luft mittels einem Umluftsystem im Kühlraum einem Verdampfer, der insbesondere außerhalb des eigentlichen Kühlraums angeordnet ist, zugeführt. An dem Verdampfer bildet sich Eis. Der Verdampfer taut regelmäßig ab, wobei das Abtauwasser über einen Abtauwasserkanal in eine Verdunstungsschale abgeführt wird. Um ein Einströmen von Umgebungsluft über den Abtauwasserkanal in den Kühlraum bzw. im Falle eines Nofrost-Geräts in den Verdampferraum zu verhindern, ist in den Abtauwasserkanal z. B. ein Siphon integriert.

Nachteilig ist, dass insbesondere bereits vor Inbetriebnahme des Kühlgerätes bzw. bis zu dem Zeitpunkt bis der Siphon mit Wasser gefüllt ist, Umgebungsluft und -Feuchtigkeit durch den Abtauwasserkanal in den Kühlraum bzw. zum Verdampfer strömen und den Verdampfer vereisen kann.

JP 10 267507 A1 und DE 200 00 595 U1 offenbaren jeweils ein Kühlgerät mit einem Abtauwasserkanal, der durch ein wasserlösliches Kanalverschlussmittel verschlossen ist. Indem sich das Kanalverschlussmittel im Kontakt mit in dem Kühlgerät erzeugtem Kondenswasser löst, kann es den Abtauwasserkanal freigeben, sobald genügend Wasser vorhanden ist, um den Siphon zu füllen.

Problematisch ist dabei jedoch, dass das Kanalverschlussmittel, wenn es den Abtauwasserkanal hermetisch abdichtet, auch das Vordringen des Kondenswassers zum Kanalverschlussmittel behindert. Es kann daher der Fall auftreten, dass das Kanalverschlussmittel sich nicht rechtzeitig löst und stattdessen das Kondenswasser sich im Kühlgerät staut. Wenn hingegen das Kanalverschlussmittel den Abtauwasserkanal nicht vollständig abdichtet, kann insbesondere durch den im Innern des Kühlgeräts nach dem Schließen einer Tür feuchte Umgebungsluft durch den Abtauwasserkanal ins Innere des Kühlgeräts gesaugt werden und dort auskondensieren.

Aufgabe der Erfindung ist es daher, einen Abtauwasserkanal mit einem wasserlöslichen Kanalverschlussmittel zu schaffen, der ein Vordringen von Kondenswasser zum Kanalverschlussmittel auch dann zuverlässig erlaubt, wenn das Kanalverschlussmittel hermetisch dicht gegen Umgebungsluft ist.

Die Aufgabe wird gelöst durch einen Abtauwasserkanal eines Kühlgerätes, insbesondere eines NoFrost Kühlgerätes, mit den Merkmalen des Anspruchs 1.

Ein Kühlgerät im Sinne der Erfindung ist insbesondere automatisch abtaubar und beispielsweise ein Kühlschrank, ein Gefrierschrank oder Kühl-Gefrierkombination oder eine Gefriertruhe. Bevorzugt handelt es sich um ein Haushaltskühlgerät. Ein NoFrost Kühlgerät im Sinne der Erfindung ist ein Kühlgerät, bei welchem der Verdampfer außerhalb des Kühlfaches in einem Verdampferfach angeordnet, und die Kühlluft über Kühlluftkanäle anhand eines Ventilators zwischen Verdampferfach und Kühlfächern umgewälzt wird. Der Verdampfer eines solchen Kühlgeräts ist durch eine Abtauheizung abtaubar.

Der Abtauwasserkanal des Kühlgerätes transportiert im Kühlgerät insbesondere am Verdampfer entstehendes Abtauwasser nach außerhalb des Kühlgerätes, so dass das Abtauwasser außerhalb des Kühlgerätes, insbesondere unter Ausnutzung der Abwärme eines Kompressors, verdampfen kann. Der Abtauwasserkanal ist beispielsweise ein Rohr, ein Schlauch oder eine Rinne und mündet vorzugsweise in eine Verdunstungsschale, welche vorteilhaft über den Kompressor angeordnet ist.

Um ein Einströmen von Umgebungsluft über den Abtauwasserkanal in den Kühlraum bzw. im Falle eines NoFrost Gerätes in den Verdampferraum zu verhindern, ist in den Abtauwasserkanal bevorzugt ein Siphon integriert, der sich mit Abtauwasser füllt und dann den Eintritt von Umgebungsluft in den Kühlraum bzw. bei NoFrost Geräten in den Verdampferraum verhindert.

Ein erfindungsgemäßes Kanalverschlussmittel löst sich durch den Kontakt mit Wasser, insbesondere durch den Kontakt mit Abtauwasser eines Kühlgerätes, zumindest teilweise auf. Das Kanalverschlussmittel dichtet den Abtauwasserkanal eines Kühlgerätes durch seine Anordnung innerhalb des Siphons und/oder durch seine Ausbildung zumindest weitgehend so lange ab, bis sich der Siphon soweit mit Abtauwasser gefüllt hat, dass der Wasserfüllstand im Siphon den Öffnungsquerschnitt des Siphons abdichtet. Dies bedeutet, dass die Anordnung des Kanalverschlussmittels im aufsteigenden Ast des Siphons, in Fließrichtung des Abtauwassers, wenigstens der Höhe des den Siphon verschließenden Wasserspiegels besitzt, vorzugsweise jedoch in diesem Ast in Fließrichtung des Abtauwassers höher angeordnet ist. Ab diesem Füllstand wird dann das Kanalverschlussmittel durch den Kontakt mit dem Abtauwasser aufgelöst, so dass keine Umgebungsluft und -Feuchtigkeit den Abtauwasserkanal von außen zum Kühlraum hin durchströmen kann.

Das Kanalverschlussmittel enthält ein wasserlösliches Material, z. B. organische Materialien wie Zucker, Gelatine, Saccharose und Polysaccharose, oder anorganische Materialien wie z. B. NaCl oder andere Salze. Das Kanalverschlussmittel braucht nicht gänzlich aus dem wasserlöslichen Material zu bestehen, es muss lediglich gewährleistet sein, dass das Kanalverschlussmittel bei Kontakt mit Wasser für dieses durchlässig wird. Es ist also denkbar, dass Rückstände des Kanalverschlussmittels in dem Abtauwasserkanal verbleiben, sofern diese das Abfließen des Abtauwassers nicht behindern.

Das Ventil ist in der Fließrichtung des Abtauwassers luftdurchlässig. Diese Eigenschaft dient dazu, die durch das einströmende Abtauwasserverdrängte Luft aus dem Abtauwasserkanal entweichen zu lassen. Dadurch wird sichergestellt, dass sich zwischen dem Abtauwasser und das Kanalverschlussmittel keine Luftblase in dem als Rohr oder Schlauch ausgebildeten Abtauwasserkanal bildet, die verhindern könnte, dass das Kanalverschlussmittel in Kontakt mit dem Abtauwasser kommt.

Das Einweg-Ventil kann insbesondere ein Tellerventil oder ein Kugelventil sein. Dabei ist z. B. der Verschluss- bzw. Ventilkörper aus einem wasserlöslichen Material, insbesondere einem der oben angegebenen Materialien, gefertigt. Der Ventilsitz ist dagegen bevorzugt nicht wasserlöslich. Bevor sich der Verschlusskörper aufgelöst hat, kann er sich nur in der Fließrichtung des Abtauwassers vom Ventilsitz abheben und ist somit in dieser Richtung luft- und wasserdurchlässig. In das Kühlgerät hinein kann dagegen keine Luft strömen.

Sollte das sich auflösende Material des Kanalverschlussmittels Rückstände im Abtauwasser hinterlassen, die ein biologisches Wachstum in der Verdunstungsschale, in der das Abtauwasser gesammelt wird, hervorrufen können, kann als Gegenmaßnahme im Bereich der Verdunstung des Abtauwassers eine biologisches Wachstum hemmende Substanz platziert werden, wie z. B. Salz oder andere geeignete Chemikalien wie kationische Tenside oder dergleichen. Die Substanz, die biologisches Wachstum verhindert, kann ferner ein Biozid, insbesondere ein Bakterizid oder Fungizid sein. Beispielsweise kann diese Substanz in einem Päckchen oder als Tablette in der Tauwasserschale befestigt sein, sodass die Substanz bei Kontakt mit dem Abtauwasser beigesetzt wird.

Besonders vorteilhaft ist es jedoch, eine Substanz, die das biologische Wachstum im Abtauwasser verhindert, in das Kanalverschlussmittel zu integrieren.

Da das Kanalverschlussmittel die Substanz umfasst, wird die Substanz erst aktiviert, wenn das biologische Wachstum aufgrund des sich auflösenden Kanalverschlussmittels tatsächlich verhindert werden muss. Das Kanalverschlussmittel umfasst die Substanz beispielsweise in Tablettenform, wobei die Tabletten beispielsweise im Kanalverschlussmittel eingeschweißt sind, oder sie ist in jedweder anderen Form im Kanalverschlussmittel integriert. Ist das Kanalverschlussmittel ein Tab, ist die biologisches Wachstum hemmende Substanz vorzugsweise gemeinsam mit dem wasserlöslichen Material zu einer Tablette gepresst.

Das Kanalverschlussmittel kann auch einen Compositeaufbau aufweisen, wobei beispielsweise die Substanz einen Teil des Kanalverschlussmittels bildet.

Alternativ kann die Substanz getrennt vom Kanalverschlussmittel im Abtauwasserkanal vorgesehen sein, beispielsweise in Fließrichtung des Abtauwassers vor und/oder hinter dem Kanalverschlussmittel. Ferner kann die Substanz auch das Kanalverschlussmittel bilden, oder sie ist ein zusätzliches den Abtauwasserkanal zeitweise verschließendes Kanalverschlussmittel.

Vorzugsweise umfasst der Abtauwasserkanal einen Siphon. Der Siphon füllt sich bei dem oder den ersten Abtauzyklen mit Abtauwasser und verhindert dadurch, dass Luft in den Innenraum des Kühlgeräts gelangen kann. Gleichzeitig kann das Abtauwasser problemlos abfließen.

Bevorzugt ist das Kanalverschlussmittel in Fließrichtung des Abtauwassers hinter dem Siphon angeordnet. Beim Enteisen des Verdampfers des Kühlgerätes wird daher zuerst der Siphon mit Abtauwasser gefüllt. Erst danach gerät das Kanalverschlussmittel in Kontakt mit dem Wasser und löst sich auf. Da der Siphon bereits mit Abtauwasser gefüllt ist, kann auch nach dem Auflösen des Kanalverschlussmittels keine Umgebungsluft mehr durch den Abtauwasserkanal in den Innenraum des Kühlgeräts eindringen. Besonders bevorzugt ist das Kanalverschlussmittel so im Abtauwasserkanal angeordnet, dass es sich vollständig auflöst, beispielsweise indem es entlang seiner gesamten dem Wasser zugewandten Fläche mit dem Wasser in Kontakt gerät.

Besonders bevorzugt ist bei einem Wasserstand im Siphon, bei dem das Wasser soeben den Abtauwasserkanal verschließt, das Kanalverschlussmittel an seiner untersten Stelle etwa auf der Höhe oder kurz oberhalb der Wasseroberfläche angeordnet. Dies hat den Vorteil, dass das Kanalverschlussmittel so früh wie möglich aufgelöst wird, aber erst dann, wenn das Abtauwasser im Siphon so hoch steht, dass die Querverbindung zwischen Zulauf und Ablauf des Siphons vollständig mit Wasser gefüllt ist. Dies führt vorzugsweise dazu, dass das Kanalschlussmittel sich bereits nach dem ersten Abtauzyklus eines NoFrost Kühlgerätes auflöst. Auf diese Weise gelangt auch eine ggf. in das Kanalverschlussmittel integrierte Substanz zur Verhinderung des biologischen Wachstums in das im Siphon stehende Wasser und verhindert dort biologisches Wachstum.

Weiterhin bevorzugt ist die Substanz zur Verhinderung des biologischen Wachstums insbesondere zusätzlich in Fließrichtung des Abtauwassers vor dem Siphon angeordnet, damit sie auch auf das im Siphon gehaltene Wasser wirkt. Die Substanz kann beispielsweise in Tablettenform oder in jedweder anderen Form im Abtauwasserkanal angeordnet sein, beispielsweise als Salz, Gel oder Flüssigkeit. Alternativ oder zusätzlich kann das Kanalverschlussmittel ebenfalls die Substanz umfassen.

Der Siphon kann z. B. als Röhrensiphon ausgebildet sein, also ein U-förmiges Rohr aufweisen, dessen untere Biegung stets mit Tauwasser gefüllt bleibt und damit den Eintritt von Umgebungsluft in den Verdampferraum verhindert. Diese Ausbildung ist besonders einfach in der Herstellung.

Alternativ kann der Siphon auch als Flaschen-, Tassen-, Tauchwand- oder Glockensiphon ausgebildet sein. Besonders bevorzugt ist eine Anordnung, bei der das Rohr des Abtauwasserkanals von oben in ein tassenförmiges Behältnis mündet, wobei die Auslassöffnung des Abtauwasserkanals möglichst weit unterhalb des Tassenrandes angeordnet ist, sodass das sich in der Tasse ansammelnde Abtauwasser die Auslassöffnung verschließt. Eine derartige Konfiguration wird Tassen- oder Flaschensiphon genannt. Besonders bevorzugt ist die Tasse in der Verdunstungsschale angeordnet, sodass das Tauwasser von der Tasse direkt in diese fließt.

Gemäß der bevorzugten Ausführungsform ist oberhalb des Siphons eine Abdeckung angeordnet, die zwar das Überlaufen von Wasser erlaubt, jedoch das Austrocknen des Siphons bzw. der Tasse verlangsamt.

Die Aufgabe wird weiterhin gelöst mit einem Kühlgerät, insbesondere einem NoFrost Kühlgerät, wobei das Kühlgerät einen erfindungsgemäßen Abtauwasserkanal umfasst. Bei einem solchen Kühlgerät kann auch vor dem ersten Abtauen des Verdampfers keine Umgebungsluft und auch keine Feuchtigkeit durch den Abtauwasserkanal zum Verdampfer strömen.

Im Folgenden wird die Erfindung durch eine Figur beschrieben. Die Figuren ist lediglich beispielhaft und schränkt den allgemeinen Erfindungsgedanken nicht ein.
- Fig. 1: zeigt schematisch einen Ausschnitt aus einem Abtauwasserkanal eines Kühlgerätes.

Fig. 1 zeigt schematisch einen Ausschnitt aus einem Abtauwasserkanal 2 eines Kühlgerätes. Der Abtauwasserkanal 2 weist einen U-förmigen Siphon 5 auf. In Fließrichtung F des Abtauwassers hinter dem Siphon 5 ist das Kanalverschlussmittel 1 angeordnet, so dass es erst nach Auffüllen des Siphons 5 mit dem Abtauwasser in Kontakt gerät und sich auflöst. Daher kann zu keiner Zeit Umgebungsluft oder Feuchtigkeit durch den Abtauwasserkanal 2 gegen die Fließrichtung F zum Verdampfer 6 strömen und diesen vereisen. Das Kanalverschlussmittel 1g ist als Ventilkörper eines Einweg-Ventils, hier eines Kugelventils, ausgebildet. Dabei ist am Auslassende des Siphons 5 ein Abschnitt 2a des Abtauwasserkanals vorgesehen, an dessen unterem Ende durch eine Verengung ein Ventilsitz 22 ausgebildet ist. Auf diesem liegt ein kugelförmiger Ventilkörper 1g aus einem zumindest teilweise wasserlöslichen Material. Dadurch wird verhindert, dass Luft aus der Umgebung entgegen der Fließ-richtung F des Abtauwassers in den Innenraum des Kühlgeräts bzw. den Verdampfer eindringen kann. Anders herum kann jedoch die durch in den Siphon 5 einströmendes Abtauwasser verdrängte Luft nach außen entweichen. Steigt das Wasser in dem Siphon 5 höher, löst sich die Kugel 1g auf. Der Abschnitt 2a des Abtauwasserkanals kann z. B. mit dem Siphon 5 verpresst oder auf andere Art verbunden werden. Alternativ kann das Abtauwasserrohr 2 auch bei dieser Ausführungsform einstückig ausgebildet sein. Ferner kann das durch den Ventilsitz 222 und den Ventilkörper 1g gebildete Einweg-Ventil anstatt eines Kugelventils auch als Tellerventil bzw. Scheibenventil ausgebildet sein. In diesem Fall ist der Ventilsitz gerade und der Ventilkörper weist eine ebene Scheibenform auf.

Es versteht sich, dass die in Verbindung mit einem Röhrensiphon gezeigten Ausführungsformen des Kanalverschlussmittels auch bei einem Tassensiphon anwendbar sind und umgekehrt.

## Patentansprüche

1. Abtauwasserkanal (2) eines Kühlgerätes, insbesondere eines NoFrost Kühlgerätes mit einem wasserlöslichen Kanalverschlussmittel (1), **dadurch gekennzeichnet, dass** das Kanalverschlussmittel (1) als Ventilkörper eines Einweg-Ventils ausgebildet ist.

2. Abtauwasserkanal nach Anspruch 1, **dadurch gekennzeichnet, dass** das Kanalverschlussmittel (1) zumindest im Wesentlichen aus einem wasserlöslichen organischen oder anorganischen Material besteht.

3. Abtauwasserkanal nach einem der vorherigen Ansprüche, **dadurch gekennzeichnet, dass** das Kanalverschlussmittel (1) eine Substanz (4) umfasst, die biologisches Wachstum verhindert.

4. Abtauwasserkanal (2) nach einem der vorherigen Ansprüche, **dadurch gekennzeichnet, dass** er einen Siphon (5) umfasst.

5. Abtauwasserkanal (2) nach Anspruch 4, **dadurch gekennzeichnet, dass** das Kanalverschlussmittel (1) in Fließrichtung (F) des Abtauwassers hinter dem Siphon (5) angeordnet ist.

6. Abtauwasserkanal (2) nach Anspruch 4 oder 5, **dadurch gekennzeichnet, dass** bei einem Wasserstand im Siphon, bei dem das Wasser gerade den Abtauwasserkanal verschließt, das Kanalverschlussmittel (1) an seiner untersten Stelle etwa auf der Höhe oder kurz oberhalb der Wasseroberfläche angeordnet ist.

7. Kühlgerät, insbesondere Hausgeräte-NoFrost-Kühlgerät, **dadurch gekennzeichnet, dass** das Kühlgerät einen Abtauwasserkanal (2) nach einem der Ansprüche 1-6 umfasst.

## Claims

1. Meltwater channel (2) of a refrigerator, in particular a frost-free refrigerator, with a water-soluble channel closure (1), **characterised in that** the channel closure (1) is embodied as a valve unit of a one-way valve.

2. Meltwater channel according to claim 1, **characterised in that** the channel closure (1) comprises at least essentially a water-soluble organic or inorganic material.

3. Meltwater channel according to one of the preceding claims, **characterised in that** the channel closure (1) comprises a substance (4) which impedes biological growth.

4. Meltwater channel (2) according to one of the preceding claims, **characterised in that** it comprises a siphon (5).

5. Meltwater channel (2) according to claim 4, **characterised in that** the channel closure (1) is arranged in the direction of flow (F) of the meltwater after the siphon (5).

6. Meltwater channel (2) according to claim 4 or 5, **characterised in that** with a water level in the siphon where the water just closes the meltwater channel, the lowest point of the channel closure (1) is arranged at approximately the height of or just above the water surface.

7. Refrigerator, in particular a household appliance frost-free refrigerator, **characterised in that** the refrigerator comprises a meltwater channel (2) according to one of the claims 1 - 6.

## Revendications

1. Conduit d'eau de dégivrage (2) d'un appareil de réfrigération, notamment d'un appareil de réfrigération NoFrost, comprenant un moyen d'obturation de conduit (1) hydrosoluble, **caractérisé en ce que** le moyen d'obturation de conduit (1) est réalisé comme corps de soupape d'une soupape à une voie.

2. Conduit d'eau de dégivrage selon la revendication 1, **caractérisé en ce que** le moyen d'obturation de conduit (1) est constitué au moins essentiellement d'une matière organique ou anorganique hydrosoluble.

3. Conduit d'eau de dégivrage selon l'une quelconque des revendications précédentes, **caractérisé en ce que** le moyen d'obturation de conduit (1) comprend une substance qui empêche la croissance biologique.

4. Conduit d'eau de dégivrage selon l'une quelconque des revendications précédentes, **caractérisé en ce qu'**il comprend un siphon (5).

5. Conduit d'eau de dégivrage selon la revendication 4, **caractérisé en ce que** le moyen d'obturation de conduit (1) est disposé derrière le siphon (5) dans le sens d'écoulement (F) de l'eau de dégivrage.

6. Conduit d'eau de dégivrage selon la revendication 4 ou 5, **caractérisé en ce qu'**en cas d'un niveau d'eau dans le siphon, auquel l'eau obture exactement le conduit d'eau de dégivrage, le moyen d'obturation de conduit (1), à son emplacement le plus bas, est disposé environ à hauteur de la surface de l'eau ou juste au-dessus.

7. Appareil de réfrigération, notamment appareil de réfrigération NoFrost à usage domestique, **caractérisé en ce que** l'appareil de réfrigération comprend un conduit d'eau de dégivrage (2) selon l'une quelconque des revendications 1 à 6.
